# DEMANDE DE BREVET EUROPEEN

(11) **EP 4 261 170 A1**
(43) Date de publication de la demande: **18.10.2023**
(21) Numéro de dépôt: 23315079.6
(22) Date de dépôt: 11.04.2023
(51) Int. Cl.: B66B 11/00

(54) **SÉPARATION POUR CAGE D'ASCENSEUR**

(30) Priorité: 11.04.2022 FR 2203317
(71) Demandeur: Prokodis, 06340 Cantaron (FR)
(72) Inventeur: Morena, Frédéric, 06340 La Trinité (FR)
(74) Mandataire: Hautier IP

(57) **Abrégé**

L'invention concerne une séparation comprenant des traverses et un panneau de grillage agencé entre deux traverses d'une cage d'ascenseur, et avantageusement, des moyens de mise en tension du panneau de grillage entre les traverses. Selon un premier aspect, les moyens de mise en tension comprennent avantageusement un peigne supérieur et un peigne inférieur. Le peigne inférieur et le peigne supérieur comprennent respectivement un profilé s'étendant suivant un axe longitudinal agencé parallèlement respectivement à la traverse inférieure et à la traverse supérieure. Le peigne supérieur et le peigne inférieur comprennent chacun une pluralité de crochets agencés suivant l'axe longitudinal du profilé et recevant le panneau de grillage. Selon un deuxième aspect, les moyens de mise en tension comprennent avantageusement une pluralité de cavaliers agencés sur les traverses et permettant la fixation du panneau de grillage.

## Description

### DOMAINE TECHNIQUE

La présente invention concerne le domaine des ascenseurs. L'invention trouvera son application plus particulièrement pour la sécurisation des cages d'ascenseur.

### ETAT DE LA TECHNIQUE

Dans le domaine des ascenseurs, la sécurisation des cabines d'ascenseurs, mais également des cages d'ascenseur est une démarche constante des fabricants qui suivent notamment la mise en place de normes de plus en plus strictes.

Lorsqu'une cage d'ascenseur reçoit plusieurs cabines montées en parallèle, il est nécessaire de s'assurer de la séparation de la cage d'ascenseur en deux gaines distinctes qui recevront chacune une cabine d'ascenseur.

Classiquement, la cage d'ascenseur comprend au moins deux guides d'ascenseur pour chaque cabine. Le guide d'ascenseur est un profilé longitudinal s'étendant verticalement dans la cage d'ascenseur. La cage d'ascenseur comprend également des traverses s'étendent perpendiculairement au guide d'ascenseur et elles sont disposées de manière espacée les unes des autres le long du guide d'ascenseur. Les traverses sont par exemple fixées au guide d'ascenseur.

Il est ainsi connu de dérouler un grillage de haut en bas de la cage ascenseur venant par exemple s'appliquer sur le guide d'ascenseur et/ou sur les traverses.

Cette solution ne permet pas une sécurisation satisfaisante de la cage d'ascenseur car le grillage et sa fixation ne sont pas optimaux.

Il existe donc le besoin de proposer une solution de séparation pour cage d'ascenseur qui soit plus robuste tout en conservant une mise en oeuvre facilitée pour être rapidement et à coût contrôlé installée notamment sur des installations existantes.

### RESUME

Pour atteindre cet objectif, selon un mode de réalisation l'invention prévoit une séparation pour cage d'ascenseur en deux gaines adjacentes.

La séparation pour cage d'ascenseur en deux gaines adjacentes comprenant au moins un panneau de grillage destiné à être agencé entre une traverse supérieure et une traverse inférieure espacées l'une de l'autre et s'étendent perpendiculairement à un guide d'ascenseur s'étendant verticalement dans la cage d'ascenseur caractérisé en ce que la séparation comprend des moyens de mises en tension d'au moins un panneau de grillage entre la traverse supérieure et la traverse inférieure comprenant un peigne supérieur fixé à la traverse supérieure et un peigne inférieur fixé à la traverse inférieure.

La séparation comprend un panneau de grillage agencé entre deux traverses d'une cage d'ascenseur, avantageusement les traverses sont disposées horizontalement dans la cage d'ascenseur, préférentiellement les traverses sont disposées perpendiculairement à un guide d'ascenseur s'étendant verticalement dans la cage d'ascenseur.

Selon une possibilité, le panneau de grillage est pourvu d'une tôle perforée en fonction des contraintes de jeu.

Selon une possibilité, la séparation comprend les traverses.

Avantageusement, l'invention comprend des moyens de mise en tension du panneau de grillage entre les traverses.

Selon un premier aspect, les moyens de mise en tension comprennent avantageusement un peigne supérieur et un peigne inférieur. Le peigne inférieur et le peigne supérieur comprennent respectivement un profilé s'étendant suivant un axe longitudinal agencé parallèlement respectivement à la traverse inférieure et à la traverse supérieure. Le peigne supérieur et le peigne inférieur comprennent chacun une pluralité de crochets agencés suivant l'axe longitudinal du profilé et recevant le panneau de grillage. Le panneau de grillage est ainsi maintenu tendu par le peigne supérieur et le peigne inférieur entre deux traverses. La présence des peignes sur les traverses permet de fixer de manière robuste et rapide le panneau de grillage dans la cage d"ascenseur.

Préférentiellement, le peigne supérieur et le peigne inférieur sont identiques. Cette disposition facilite la mise en place de la séparation et limite les coûts de fabrication de celle-ci.

Préférentiellement, le peigne supérieur et le peigne inférieur sont disposés à l'aplomb des traverses et préférentiellement dans l'axe des traverses, une fois leurs déformations de tension prise en compte, permettant une reprise de l'effort de tension à l'aplomb des traverses. Le peigne supérieur et le peigne inférieur ne sont pas en porte-à-faux par rapport aux traverses améliorant ainsi grandement la résistance de la séparation en cas d'appui sur le grillage.

Selon un deuxième aspect, les moyens de mise en tension comprennent avantageusement une pluralité de cavaliers agencés sur les traverses et permettant la fixation du panneau de grillage.

Préférentiellement, chaque cavalier est formé par une bride inférieure et une bride supérieure configurées pour être fixées l'une à l'autre et encercler la traverse. Cette disposition facilite la mise en place de la séparation en facilitant le positionnement du cavalier par fixation de la bride supérieure et de la bride inférieure sur la traverse et avantageusement le déplacement par coulissement du cavalier sur la traverse pour adapter sa position.

Selon une possibilité, la bride supérieure est renforcée au regard de la bride inférieure.

Selon une autre possibilité, la bride supérieure et la bride inférieure sont identiques.

Selon une autre possibilité, au moins un, ou certain cavalier, est formé par une bride complète et une plaque, les deux étant configurées pour être fixées l'une à l'autre et encercler la traverse. Cette disposition est notamment utile dans le cas où il y a un encombrement réduit sur l'un des côtés latéraux de la traverse qui ne permet pas d'utiliser une bride supérieure et une bride inférieure comme décrit ci-dessus, par exemple quand un contre poids de la cabine d'ascenseur passe à moins de 4 cm de la traverse.

Selon un aspect, le panneau de grillage est fixé au cavalier par le peigne inférieur ou supérieur. Au moins un cavalier est agencé sur au moins une traverse inférieure et au moins un cavalier est agencé sur au moins une traverse supérieure. Le peigne inférieur est fixé à la traverse inférieure par au moins un cavalier et le peigne supérieur est fixé à la traverse supérieure par au moins un cavalier. Le peigne est ainsi agencé à l'aplomb de la traverse grâce à au moins cavalier, le panneau de grillage étant ainsi avantageusement également à l'aplomb de la traverse. De plus, la présence du cavalier pour fixer le peigne permet d'améliorer la fixation en la rendant plus robuste et adaptable, notamment grâce au positionnement mobile du cavalier et à l'adaptation de la fixation du cavalier sur la traverse et du peigne sur le cavalier.

Selon une possibilité, la séparation, et plus précisément les moyens de mises en tension comprennent une traverse intermédiaire agencée entre une traverse et un peigne.

Selon un autre aspect, l'invention concerne un procédé de mise en place d'une séparation telle que décrite ci-dessus.

Le procédé de mise en place comprend :
- avantageusement, la mise en place d'au moins un cavalier, préférentiellement plusieurs cavaliers, sur la traverse supérieure,
- avantageusement, le positionnement des cavaliers dans l'axe des mailles du panneau de grillage préférentiellement via la tôle d'obturation,
- avantageusement, la fixation du peigne supérieur sur le ou les cavalier(s),
- avantageusement, la mise en place d'au moins un cavalier, préférentiellement plusieurs cavaliers, sur la traverse inférieure,
- avantageusement le positionnement des cavaliers dans l'axe des mailles du panneau de grillage préférentiellement via la tôle d'obturation,
- avantageusement, l'ajustement des dimensions d'un panneau de grillage, par exemple par chevauchement sur les peignes, à la dimension entre la traverse supérieure et la traverse inférieure,
- avantageusement, la suspension d'un panneau de grillage sur le peigne supérieur,
- avantageusement, le serrage des cavaliers sur la traverse supérieure,
- avantageusement, la fixation du peigne inférieur sur le ou les cavalier(s),
- avantageusement, la mise en place du panneau de grillage sur le peigne inférieur, le panneau de grillage étant celui suspendu au peigne supérieur,
- avantageusement, le serrage des cavaliers sur la traverse inférieure.
- Avantageusement, la mise en place de deux équerres de renfort entre le panneau de grillage 3 et les parois 37 de la cage d'ascenseur 44 qui permet avantageusement de passer à un jeu minimal de 150 mm. Préférentiellement, au-delà d'un jeu de 175 mm pas d'équerre,
- Avantageusement, la mise en place de quatre équerres de renfort entre le panneau de grillage 3 et les parois 37 de la cabine d'ascenseur 43 ainsi qu'une bride centrale 41, permet de passer à un jeu minimal de 140 mm,
- Avantageusement, la mise en place d'une tôle perforée 46 fixée par exemple par des rivets pop et rondelles au droit des parties mobiles quand les jeux entre les parties mobiles et fixes de l'ascenseur sont très réduits, permet de passer à un jeu minimal de 30 mm.
- Avantageusement, la mise en place d'un panneau de grillage 3 à maille réduite tel que 30*11mm permet avantageusement de passer à un jeu minimal de 45 mm,
- Avantageusement, la mise en place d'une tôle de fermeture 53 sur la traverse la plus basse permet la fixation du grillage sans percer le fond de fosse 41.

Le procédé selon l'invention permet à la fois une fixation robuste d'un panneau de grillage tendu entre deux traverses tout en maintenant une grande facilité de mise en oeuvre.

Les autres objets, caractéristiques et avantages de la présente invention apparaîtront à l'examen de la description suivante et des dessins d'accompagnement. Il est entendu que d'autres avantages peuvent être incorporés.

### BREVE DESCRIPTION DES FIGURES

Les buts, objets, ainsi que les caractéristiques et avantages de l'invention ressortiront mieux de la description détaillée d'un mode de réalisation de cette dernière qui est-illustré par les dessins d'accompagnement suivants dans lesquels :
La figure 1 représente une vue en perspective éclatée d'une séparation selon un mode de réalisation de l'invention.
La figure 2 représente une vue de face d'une séparation selon la figure 1.
La figure 3 représente une vue en perspective d'une bride supérieure ou inférieure formant une partie du cavalier.
La figure 4 représente une vue en coupe longitudinale de la bride illustrée à la figure 3.
La figure 5 représente une vue de dessus de la bride illustrée à la figure 3.
La figure 6 représente une vue en perspective d'un peigne supérieur ou inférieur.
La figure 7 représente une vue en coupe transversale d'un peigne illustré à la figure 6.
La figure 8 représente une vue du dessus d'un peigne illustré à la figure 6.
La figure 9 représente une bride centrale.
La figure 10 illustre une bride latérale.
Les figures 11 A à 11 H illustrent en vue en perspective les différentes étapes du procédé de mise en place d'une séparation selon un mode de réalisation de l'invention.
La figure 12 représente une vue en coupe transversale d'une traverse munie des moyens de mise en tension selon un mode de réalisation de l'invention, c'est un détail du point E de la figure 23.
La figure 13 représente une vue selon la coupe JJ de la figure 12.
La figure 14 représente une vue en coupe transversale d'une traverse pour une fixation en partie supérieure de la cage d'ascenseur, c'est un détail du point C de la figure 23.
La figure 15 représente une vue en coupe transversale d'une fixation du panneau de grillage en partie inférieure de la cage d'ascenseur c'est un détail du point G de la figure 23.
La figure 16 représente une vue selon la coupe LL de la figure 15.
La figure 17 illustre une vue en coupe transversale de la fixation par une bride centrale c'est un détail du point F de la figure 23.
La figure 18 illustre une vue selon la coupe KK de la figure 17.
La figure 19 illustre une vue en coupe transversale de la fixation par une bride latérale c'est un détail du point D de la figure 23.
La figure 20 illustre une vue selon la coupe HH de la figure 19.
La figure 21 illustre une vue en perspective d'une cage d'ascenseur muni de la séparation selon l'invention pour former deux gaines d'ascenseur.
La figure 22 illustre une vue du dessus de la cage d'ascenseur selon la figure 21.
La figure 23 illustre une vue selon la coupe AA de la figure 21.
La figure 24 illustre une vue selon la coupe BB de la figure 23.
La figure 25 illustre une vue en coupe transversale d'un peigne selon une variante des figures 6 à 8.
La figure 26 illustre une vue en perspective d'une tôle de fermeture selon un mode de réalisation.
La figure 27 illustre une vue en coupe transversale d'une fixation d'un panneau de grillage en partie inférieure de la cage d'ascenseur selon une variante des figures 15 et 16.
La figure 28 représente une vue de face selon la figure 27.
La figure 29 représente une vue de l'autre face selon la figure 27, le panneau de grillage 3 n'étant pas représenté pour plus de visibilité.
La figure 30 représente une vue de face d'une tôle de fermeture selon les figures 26 à 29.
La figure 31 représente une vue en coupe transversale d'une traverse munie des moyens de mise en tension selon l'invention selon une variante de la figure 12.
La figure 32 représente une vue en perspective d'une traverse recevant un cavalier selon la figure 31 sur lequel est fixé un peigne supérieur et un peigne inférieur et les panneaux de grillage correspondants.
La figure 33 représente une vue en perspective selon l'autre côté de la figure 32.
La figure 34 représente une vue en coupe longitudinale de la bride complète.
La figure 35 représente une vue en perspective d'une bride complète formant une partie du cavalier.
La figure 36 représente une de face d'une plaque de fixation formant une partie du cavalier.
La figure 37 représente une vue en perspective d'une bride complète et d'une plaque assemblées pour former un cavalier.
La figure 38 représente une vue en coupe transversale d'une traverse munie des moyens de mise en tension et d'une traverse intermédiaire.
La figure 39 représente une vue en perspective d'une traverse recevant un cavalier selon la figure 38 sur lequel est fixé un peigne supérieur et un peigne inférieur et les panneaux de grillage correspondants.
La figure 40 représente une vue en perspective d'une tôle d'obturation selon un mode de réalisation de l'invention.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
- Selon un exemple, le peigne 1,2 est formé d'un profilé s'étendant suivant un axe longitudinal 15 et comprend avantageusement une pluralité de crochets 16 configurés pour coopérer avec le panneau de grillage 3 ;
- Selon un exemple, les crochets 16 sont espacés par des encoches 19, les crochets 16 et les encoches 19 ayant une largeur identique ;
- Selon un exemple, les crochets 16 sont formés en porte-à-faux par rapport à une base 18, le peigne 1,2 comprend un pan 18 s'étendant depuis la base 17 dans un plan incliné, préférentiellement perpendiculaire, au plan de la base 17 ;
- Selon un exemple, les crochets 16 du peigne 1,2 sont formés par une patte recourbée présentant un angle 50 intérieur formé entre une direction horizontale 52 et l'extrémité 51 du crochet 16 est compris entre 110° et 140°préférentiellement de l'ordre de 120° ;
- Selon un exemple, les moyens de tension comprennent au moins un cavalier 4 configuré pour être fixé sur la traverse supérieure 8 et au moins un cavalier 4 configuré pour être fixé sur la traverse inférieure 9 ;
- Selon un exemple, le cavalier comprend une première pièce et une deuxième pièce configurées pour être fixées l'une à l'autre et pour au moins à elle deux encercler la section transversale d'une traverse 8,9 ;
- Selon un exemple, la première pièce est une bride supérieure 5 agencée sur le dessus de la traverse 8,9 et la deuxième pièce est une bride inférieure 6 est agencée sur le dessous de la traverse 8,9 ;
- Selon un exemple, la première pièce est une bride complète 59 et la deuxième pièce est une plaque 60, la première pièce et la deuxième pièce sont configurées pour être fixées l'une à l'autre ;
- Selon un exemple, la séparation comprend une tôle d'obturation 46 fixée entre la bride supérieure 5 et/ou inférieure 6 et le peigne supérieur 1 ou inférieur 2, la tôle d'obturation 46 étant positionnée entre le peigne supérieur 1 ou inférieur 2, et le panneau de grillage 3 ;
- Selon un exemple, la bride supérieure 5, la bride inférieure 6 comprennent chacune une ouverture circulaire 14 formée sur une base 10 et/ou la bride complète 59 comprend une ouverture circulaire 14 sur chaque portion latérale 11, le peigne supérieur 1 et le peigne inférieur 2 comprennent au moins une ouverture circulaire 20 formée sur la base 17, l'ouverture circulaire 14 de la bride 5,6 et l'ouverture circulaire 20 de la base 17 du peigne 1,2 sont agencées en regard de sorte à permettre le passage d'une fixation au travers successivement de l'ouverture circulaire 14 et de l'ouverture circulaire 20 ;
- Selon un exemple, la séparation comprenant une traverse intermédiaire 62 agencée entre une traverse supérieure 8 ou inférieure.9 et un peigne supérieur 1 ou inférieur 2 ;
- Selon un exemple, la séparation comprend une tôle de fermeture 53 comprenant un corps 57 s'étendant longitudinalement, une patte 56 s'étendant transversalement au corps depuis une extrémité longitudinale dudit corps et une pince de serrage 58 s'étendant transversalement au corps 57 dans une direction opposée à la patte 56 depuis une extrémité longitudinale opposée dudit corps 57 ;

Pour la suite de la description, on entend par 'haut' et 'bas', ou leurs dérivés, une qualité de positionnement relatif d'un élément de la séparation ou de la cage d'ascenseur lorsque celle-ci est installée de façon fonctionnelle, le 'haut' étant orienté à l'opposé du sol et le 'bas' étant orienté vers le sol. De même, on entend par 'supérieur' et inférieur, une qualité de positionnement relatif d'un élément de la séparation par rapport à un autre lorsque celle-ci est installée de façon fonctionnelle. L'extrémité supérieure se situe en haut et l'extrémité inférieure se situe en bas.

On entend par vertical ce qui est parallèle à la direction de la pesanteur donnée notamment par le fil à plomb et horizontal ce qui est perpendiculaire à la verticale. Le haut et le bas étant opposés verticalement. Dans la présente invention, la verticale correspond au plan dans lequel s'étend le panneau de grillage de la séparation.

On entend par horizontal ce qui est perpendiculaire à la verticale.

On entend par transversale, une direction perpendiculaire à une direction longitudinale. Une coupe transversale est une coupe perpendiculaire à l'axe longitudinal.

On entend par un paramètre "sensiblement égal/supérieur/inférieur à" ou "de l'ordre de" une valeur donnée, que ce paramètre est égal/supérieur/inférieur à la valeur donnée, à plus ou moins 10 % près, voire à plus ou moins 5 % près, de cette valeur.

L'usage de l'article indéfini " un " ou " une " pour un élément ou une étape n'exclut pas, sauf mention contraire, la présence d'une pluralité de tels éléments ou étapes.

Dans la description détaillée qui suit, il pourra être fait usage de termes tels que « longitudinal », « transversal », « supérieur », « inférieur », « intérieur », « extérieur ». Ces termes doivent être interprétés de façon relative en relation avec la position normale d'utilisation de la séparation.

La traverse supérieure 8 et la traverse inférieure 9 s'entend relativement l'une à l'autre ; la traverse supérieure 8 étant à un niveau de hauteur supérieur à celui de la traverse inférieure 9.

Le peigne supérieur 1 et le peigne inférieur 2 s'entend relativement à un panneau de grillage 3 s'étendant entre une traverse supérieure 8 et une traverse inférieure 9. Le peigne supérieur 1 étant agencé en haut d'un panneau de grillage 3 et le peigne inférieur 2 étant agencé en bas du panneau de grillage 3.

L'invention concerne une séparation pour cage d'ascenseur 44.

Une cage d'ascenseur 44 est un volume défini préférentiellement par quatre parois 37 formant classiquement un volume en forme dans un parallélogramme. Une cage d'ascenseur 44 peut recevoir une ou plusieurs, notamment deux, cabines d'ascenseurs 43. Dans le cas où la cage d'ascenseur 44 reçoit deux cabines d'ascenseurs 43, la cage d'ascenseur 44 est préférentiellement divisée en deux gaines d'ascenseurs 45 distinctes.

La présente invention trouve son application pour séparer les deux gaines d'ascenseur 45 dans une seule cage d'ascenseur 44.

La séparation selon l'invention comprend un panneau de grillage 3, préférentiellement au moins un panneau de grillage et éventuellement plusieurs panneaux de grillage. Le grillage est un treillis, par exemple en fil de fer ou autre métal, pouvant être tordu ou ondulé, comprenant des mailles plus ou moins grandes. Préférentiellement, le grillage est en acier avec des mailles d'une dimension de 30x30 mm, le treillis étant de 3 mm. Le grillage peut avoir une maille plus étroite, de dimension 30*11mm par exemple pour des écarts réduits. Le grillage est sous forme de panneau, c'est-à-dire une surface de dimensions adaptées à son emplacement final. Selon une autre possibilité, le panneau de grillage 3 présente des mailles de 30mm x 8mm, 30mm verticalement et 8mm horizontalement.

La séparation selon l'invention comprend, ou est configurée pour coopérer avec, des traverses 8,9.

La cage d'ascenseur 44 comprend au moins un guide d'ascenseur 40 pour chaque cabine 43. Le guide d'ascenseur 40 est un profilé longitudinal s'étendant verticalement dans la cage d'ascenseur 44. La cage d'ascenseur 44 comprend également des traverses 8,9 s'étendent perpendiculairement au guide d'ascenseur 40. Les traverses 8,9 sont disposées de manière espacée les unes des autres le long du guide d'ascenseur 40. Les traverses 8,9 sont par exemple fixées au guide d'ascenseur 40.

Avantageusement, plusieurs traverses 8,9 sont disposées à intervalles réguliers ou non sur toute la hauteur de la cage d'ascenseur 44.

La séparation selon l'invention est configurée pour être agencée dans une cage d'ascenseur 44, préférentiellement entre deux traverses 8,9 , plus préférentiellement, entre deux traverses 8,9 successives. La séparation est agencée entre une traverse supérieure 8 et une traverse inférieure 9.

A titre d'exemple, les traverses 8,9 sont espacées d'une dimension en hauteur de 2500 mm.

Les traverses 8,9 sont également dénommées fers de séparation et sont par exemple des tubes de section carrée en coupe transversale et de dimensions 100× 100 mm.

La séparation selon l'invention comprend des moyens de mise en tension du panneau de grillage 3 entre les traverses 8,9.

Selon un aspect, la séparation, et plus précisément les moyens de mise en tension, selon l'invention comprend un peigne supérieur 1 fixé à la traverse supérieure 8 et un peigne inférieur 2 fixé à la traverse inférieure 9.

Préférentiellement, le peigne supérieur 1 et le peigne inférieur 2 sont identiques. La description qui suit fait donc référence de manière indifférenciée au peigne supérieur 1 ou au peigne inférieur 2.

Le peigne 1,2 est formé d'un profilé s'étendant suivant un axe longitudinal 15. Le peigne 1,2 est préférentiellement d'une longueur égale ou inférieure à la longueur d'une traverse 8,9.

Avantageusement, le peigne 1,2 est configuré pour coopérer avec le grillage 3 et plus particulièrement avec les mailles du grillage 3.

Selon une possibilité, le peigne 1,2 comprend une base 17 s'étendant dans un plan horizontal, préférentiellement dans un plan parallèle au plan dans lequel s'étend la traverse 8,9. Le peigne 1,2 comprend un pan 18 s'étendant depuis la base 17 dans un plan incliné, préférentiellement perpendiculaire, au plan de la base 17. Le pan 18 s'étend depuis un bord de la base 17. Préférentiellement, la base 17 et le pan 18 présentent une forme en L. Le peigne 1,2 comprend avantageusement une pluralité de crochets 16 configurés pour coopérer avec le grillage 3 et plus particulièrement avec les mailles du grillage 3. Préférentiellement, les crochets 16 sont formés à l'extrémité libre du pan 18. Les crochets 16 sont formés d'une patte recourbée. Avantageusement, les crochets 16 sont recourbés sur une face du pan 18 opposée à la face du pan 18 du côté de laquelle s'étend la base 17. Les crochets 16 sont formés en porte-à-faux par rapport à la base 17.

Les crochets 16 forment entre eux des encoches 19 configurées pour recevoir le panneau de grillage 3.

Selon une possibilité, les encoches 19 et les crochets 16 sont de largeur identique. Cette configuration permet d'avoir une fabrication sans perte de matière, en ce que deux peignes sont complémentaires et sont fabriqués par une découpe. Cette largeur d'encoche permet également un ajustement longitudinal plus facile lors de la pose du panneau de grillage sur le peigne conduisant à un jeu réduit en bord de gaine d'ascenseur. A titre d'exemple préféré, les encoches 19 et les crochets 16 ont une largeur de l'ordre de 15mm.

Les crochets 16 du peigne 1,2 sont, selon une possibilité préférée, formés par une patte recourbée présentant un angle ouvert. On entend par ouvert que l'angle intérieur 50 formé entre une direction horizontale 52 et l'extrémité 51 du crochet 16 est supérieur strictement à 90° et avantageusement inférieur strictement à 180°. Préférentiellement, l'angle est compris entre 110° et 140°préférentiellement de l'ordre de 120°. Selon une autre façon de définir l'angle ouvert, celui est l'angle 63 formée entre la patte recourbée du crochet 16, et plus précisément son extrémité 51, et le pan 18. Selon cette définition, l'angle 63 est compris entre 30° et 50°. Cette disposition de la patte recourbée du crochet 16 du peigne 1,2 permet de faciliter l'introduction du peigne 1,2 dans le panneau de grillage 3 notamment lorsque celui-ci présent une maille horizontale inférieure ou égale à 8 mm.

Avantageusement, la hauteur du pan 18, c'est-à-dire la distance entre la base 17 et les crochets 16 est choisie en fonction de la cage d'ascenseur 44 et de la distance entre les traverses 8,9.

Préférentiellement, la base 17 comprend des ouvertures cylindriques 20 configurées pour permettre le passage de moyens de fixation telle des vices, tiges filetées etc.

Selon un mode de réalisation préféré, le peigne 1,2 est fixé à l'aplomb de la traverse 8,9. Le peigne 1,2 ne déborde pas latéralement d'un côté ou de l'autre de la traverse 8, 9. Le peigne 1,2 n'est pas en porte-à-faux relativement à la traverse 8,9.

Selon un autre aspect, la séparation, et plus précisément les moyens de mise en tension, comprend au moins un cavalier 4 configuré pour coopérer avec la traverse 8,9 et assurer la fixation du panneau de grillage 3.

Préférentiellement, le cavalier 4 est configuré pour venir se fixer sur la traverse 8,9 sans nécessiter de déplacement de celle-ci.

Avantageusement, le cavalier 4 comprend une bride supérieure 5 et une bride inférieure 6. La bride supérieure 5 et la bride inférieure 6 sont configurées pour être fixées l'une à l'autre et encercler la traverse 8, 9.

Selon une possibilité, la bride supérieure 5 et la bride inférieure 6 sont identiques par exemple pour des traverses de hauteur 90 mm. Pour des hauteurs de traverse différentes c'est préférentiellement la bride supérieure 5 qui est rallongée ou diminuée. La description qui suit fait donc référence de manière indifférenciée à la bride supérieure 5 ou à la bride inférieure 6.

Selon une possibilité préférée, la bride supérieure 5 est renforcée par rapport à la bride inférieure 6.

La bride 5,6 présente une forme complémentaire d'une portion de section transversale de la traverse 8, 9. À titre d'exemple préféré, la traverse 8,9 est de section parallélépipédique et la bride 5,6 présente une forme en U ou encore en forme d'un demi-parallélépipède.

Selon un mode de réalisation, la bride 5, 6 comprend une base 10, de forme préférentiellement rectangulaire et dont la plus grande dimension est égale ou supérieure à la largeur de la traverse 8,9.

Selon un mode de réalisation, la bride 5, 6 comprend deux portions latérales 11 s'étendant transversalement depuis la base 10, préférentiellement depuis les extrémités longitudinales de celle-ci. Préférentiellement, les deux portions latérales 11 sont de largeur identique à la base 10.

Selon un mode de réalisation, la bride 5, 6 comprend deux pattes de fixations 12 s'étendant depuis les deux portions latérales 11, préférentiellement suivant un plan parallèle au plan de la base 10.

Avantageusement, les pattes de fixation 12 comprennent chacune au moins un passage 13 configuré pour permettre le passage de moyens de fixation de type vis, tige filetée, boulon.

Selon un mode de réalisation préféré, une bride supérieure 5 est agencée sur le dessus de la traverse 8,9 et une bride inférieure 6 est agencée sur le dessous de la traverse 8,9. La bride supérieure 5 et la bride inférieure 6 se font face de sorte à encercler la traverse 8,9. Les pattes de fixations 13 de chacune des bride supérieure 5 et bride inférieure 6 se font face de sorte que leur passage 13 soit en regard pour permettre le passage d'une tige filetée, d'une vis, d'un boulon ou écrou 39. A titre d'exemple, un boulon est introduit dans le passage 13 d'une patte de fixation 12 de la bride supérieure 5, le boulon s'introduit ensuite dans le passage 13 d'une patte de fixation 12 de la bride inférieure 6 en regard. Un écrou est ensuite placé à l'extrémité libre du boulon pour venir sécuriser la bride supérieure 5 avec la bride inférieure 6.

Avant le serrage complet de la bride supérieure 5 avec la bride inférieure 6, le cavalier est avantageusement déplaçable par coulissement sur la traverse 8,9 de sorte à permettre son positionnement optimal pour la fixation du panneau de grillage 3.

Selon une variante, le cavalier 4 peut être formé par une bride complète 59 et une plaque 60. La bride complète 59 et la plaque 60 sont configurées pour être fixées l'une à l'autre et encercler la traverse 8, 9. Cette disposition est notamment utile dans le cas où il y a un encombrement réduit sur l'un des côtés latéraux de la traverse 8,9 qui ne permet pas d'utiliser une bride supérieure 5 et une bride inférieure 6. La bride complète 59 présente une base 10, des portions latérales 11 et des pattes de fixations 13 comme décrit en référence aux brides supérieure 5 et inférieure 6.

La bride complète 59 présente une forme complémentaire d'une portion de section transversale de la traverse 8, 9. A titre d'exemple préféré, la traverse 8,9 est de section parallélépipédique et la bride complète 59 présente une forme en U ou encore en forme d'un demi-parallélépipède.

Selon un mode de réalisation, la bride complète 59comprend une base 10, de forme préférentiellement rectangulaire et dont la plus grande dimension est égale ou supérieure à la largeur de la traverse 8,9.

Selon un mode de réalisation, la bride complète 59 comprend deux portions latérales 11 s'étendant transversalement depuis la base 10, préférentiellement depuis les extrémités longitudinales de celle-ci. Préférentiellement, les deux portions latérales 11 sont de largeur identique à la base 10. La bride complète 59 présente avantageusement des portions latérales 11 de longueur correspondante à la largeur d'une traverse 8, 9 de sorte que la bride complète 59 entoure les trois quarts de la traverse 8, 9, et préférentiellement 3 côtés dont la face supérieure, une face latérale et la face inférieure dans le cas d'une traverse parallélépipédique.

Selon un mode de réalisation, la bride complète 59 comprend deux pattes de fixations 12 s'étendant depuis les deux portions latérales 11, préférentiellement suivant un plan parallèle au plan de la base 10.

Avantageusement; les pattes de fixation 12 comprennent chacune au moins un passage 13 configuré pour permettre le passage de moyens de fixation de type vis, tige filetée, boulon.

La plaque 60 est configurée pour venir s'appliquer sur les pattes de fixations 13 de la bride complète 59 de sorte à encercler la traverse 8, 9.

Avantageusement, dans cette alternative, la bride complète 59 et la plaque 60 sont fixées l'une à l'autre dans un plan vertical, c'est-à-dire que les pattes de fixation 13 s'étendent dans un plan vertical présentant ainsi un encombrement réduit en largeur. Cette disposition diffère de l'alternative dans laquelle le cavalier 4 est formé d'une bride supérieure 5 et d'une bride inférieure 6 qui sont fixées l'une à l'autre dans un plan horizontal, c'est-à-dire que les pattes de fixations 13 s'étendent dans un plan horizontal, c'est-à-dire perpendiculaire à la verticale.

Selon une possibilité, la séparation comprend, et plus précisément les moyens de mises en tension comprennent, une traverse intermédiaire 62, présentant avantageusement une forme en U, et agencée entre une traverse 8,9 et un peigne 1,2. Cette disposition peut être utilisée lorsqu'il y a un manque de place pour placer plusieurs cavaliers sur une traverse pour créer des points de fixation du peigne 1,2. Lorsqu'il n'est pas possible de placer plusieurs cavaliers sur une traverse 8, 9 alors que sa longueur nécessiterait plusieurs cavaliers pour assurer une reprise d'effort du peigne sur la traverse, il peut être envisagé d'avoir une traverse intermédiaire 62 qui se fixe sur le ou les cavaliers fixés à la traverse 8, 9 à la manière d'un peigne. Puis, le peigne se fixe sur la traverse intermédiaire 62 par un nombre de point de fixation supérieur au nombre de cavaliers. Préférentiellement, la fixation se fait par vis ou rivet pop entre les ouvertures circulaires 20 du peigne 1,2 et des ouvertures correspondantes sur la traverse intermédiaire 62. La traverse intermédiaire 62 est avantageusement de forme d'un U de sorte à assurer une reprise d'effort satisfaisant.

Selon une possibilité, la séparation comprend une tôle d'obturation 46 agencée entre la bride supérieure 6 et le peigne inférieur 2.

Le positionnement du panneau de grillage 3 est facilité par la tôle d'obturation 46. Cette tôle obturation permet de positionner les cavaliers 4 et de réduire le jeu entre le peigne 2 et la traverse 9.

Le positionnement des cavaliers 4 est simplifié par la mise en place de la tôle d'obturation 46 qui définit ainsi un positionnement dans l'axe des mailles du panneau de grillage 3.

A titre d'exemple, la tôle d'obturation 46 est une plaque métallique 64 s'étendant dans le plan du panneau de grillage 3 et munie de pattes de fixation 65 destinées à permettre la fixation de la tôle d'obturation 46 sur le ou les cavaliers 4. La tôle d'obturation 46 comprend également des encoches 66 pour le passage des cavaliers 4.

La tôle d'obturation 46 permet ainsi de réduire le jeu à 6mm lors de la mise en tension du panneau de grillage 3. Le maintien de la tôle d'obturation 46 est réalisé par la vis 7 de chaque bride 5, 6 du cavalier 4. On entend par 'jeu' un écart entre deux pièces.

Avantageusement, la tôle d'obturation 46 est fixée sur les cavaliers 4 avant leur serrage pour permettre leurs positionnements optimisés. Puis, le peigne 1 est mis en place sur les cavaliers 4. Puis le panneau de grillage 3 est fixé au peigne. La tôle d'obturation 46 est enchâssée entre le peigne 3 et le panneau de grillage 3 assurant ainsi l'obturation d'un écart éventuel même après serrage et mise en tension du panneau de grillage 3 induisant des déformations des pièces.

Lorsque les jeux sont moyennement réduits, des équerres de rigidification peuvent être ajoutées entre les parois verticales 37 de la gaine 45 et le panneau de grillage 3 et avantageusement une bride centrale 21 sur le guide de l'ascenseur 40.

Lorsque les jeux sont très réduits, une tôle perforée 47 peut être ajoutée pour permettant de réduire les jeux aux droits des parties mobiles de la cabine d'ascenseur 43. Cette tôle perforée 47 est fixée directement au panneau de grillage 3 par exemple par des rivets Pop et rondelles.

Selon un mode de réalisation préféré, au moins une tôle d'obturation 46 est configurée pour permettre un recouvrement avec une tôle d'obturation 46 successive. Cette disposition permet de s'adapter aux variations de la largeur de la gaine 45 tout en permettant un positionnement optimal de la tôle d'obturation 46 malgré des variations pouvant aller jusqu'à 6 cm de largeur de la gaine 45.

Préférentiellement, la base 10 de la bridecomprend au moins une ouverture circulaire 14 configurée pour permettre le passage de moyens de fixation de type vis, tige filetée, boulon.

Selon un mode de réalisation préféré, l'ouverture circulaire 14 est formée sur l'axe de symétrie longitudinale de la base 10. C'est-à-dire que l'ouverture circulaire 14 est formée au milieu de la largeur de la base 10.

Préférentiellement, l'ouverture circulaire 14 est formée de sorte que la distance entre l'ouverture circulaire 14 et une première portion latérale 11 soit inférieure à la distance entre l'ouverture circulaire 14 et la deuxième portion latérale 11. Ainsi, l'ouverture circulaire 14 est décentrée par rapport aux portions latérales 11.

Préférentiellement, la bride supérieure 5 et la bride inférieure 6 sont agencées l'une par rapport à l'autre de sorte que la position de l'ouverture circulaire 14 soit opposées l'une à l'autre par rapport au plan vertical longitudinal médian des brides. Cette disposition permet d'assurer un positionnement du panneau de grillage 3 au plus près de l'axe de la traverse une fois le panneau de grillage 3 mis sous tension ainsi qu'avantageusement le positionnement des brides au regard des peignes. Cette disposition des brides supérieure 5 et inférieure 6 est visible sur la figure 12 notamment.

Avantageusement, la séparation comprend une pluralité de cavaliers 4 agencés sur chaque traverse 8,9.

Selon un mode de réalisation préféré, le peigne 1,2 est fixé sur la traverse 8,9 par au moins un cavalier 4 est préférentiellement une pluralité de cavaliers 4.

Avantageusement, l'ouverture circulaire 14 de la bride 5,6 et l'ouverture circulaire 20 de la base 17 du peigne 1,2 sont configurées pour être agencées en regard de sorte à permettre le passage d'une vis 7 au travers successivement de l'ouverture circulaire 14 et de l'ouverture circulaire 20. De cette manière, le peigne 1,2 peut être fixé sur la bride 5,6.

Selon un mode de réalisation illustré à la figure 12, le cavalier 4 encercle la traverse 8, 9 grâce à la bride supérieure 5 est la bride inférieure 6. La bride supérieure 5 et la bride inférieure 6 sont solidaires l'une de l'autre par des moyens de fixation de type vis et/ou écrou 39 agencés au niveau des passages 13 en regard sur chacune des brides 5,6.

Au niveau de la bride inférieure 6, le peigne inférieur 2 est fixé par une vis 7 passant successivement dans l'ouverture circulaire 14 de la bride inférieure 6 et dans l'ouverture circulaire 20 de la base 17 du peigne inférieur 2. Le panneau de grillage 3 est ensuite fixé au crochet 16 du peigne inférieur 2.

Avantageusement, la séparation selon l'invention permet que l'effort de tension exercé sur le panneau de grillage 3 se fasse suivant le plan dans lequel s'étend le pan 18 du peigne 1,2. Le panneau de grillage 3 s'étend suivant un plan passant par le plan médian 67 de la traverse 8,9. Le plan médian 67 de la traverse 8,9 coupe la traverse 8,9 verticalement en divisant la traverse 8,9 en deux parties latérales symétriques.

Cela est notamment rendu possible par la configuration de la bride 5,6 et/ou du peigne 1,2. La bride 5,6 présentant préférentiellement l'ouverture circulaire 14 décentrée par rapport au plan médian de la bride 5,6. Le peigne 1,2 présentant le crochet 16 sur un plan opposé, c'est-à-dire en porte-à-faux, à l'ouverture circulaire 20 permettant sa fixation sur la bride 5,6.

De plus, la fixation des brides 5,6 encerclant la traverse 8,9 permet une reprise des efforts de tension du panneau de grillage 3 sur une surface plus importante limitant ainsi les points de rupture potentiels.

La bride complète 59 également configuré pour assurer un positionnement des panneaux de grillage 3 à l'aplomb des traverses et préférentiellement dans l'axe des traverses et préférentiellement dans le plan médian 67 de la traverse, une fois la déformation de tension des différentes pièces et notamment des peignes 1,2 prise en compte, permettant une reprise de l'effort de tension à l'aplomb des traverses.

Les ouvertures 14 de la bride complète 59 sont décentrées sur les portions latérales 11.

Selon une possibilité, un peigne 1,2 est avantageusement fixé au plafond d'une cage d'ascenseur, par exemple directement de sorte à suspendre un panneau de grillage 3 entre le plafond par le peigne et un peigne inférieur fixé sur une traverse 8,9.

Selon un aspect, l'invention concerne un procédé de mise en place de la séparation selon l'invention. Un exemple de procédé de mise en place est illustré de la figure 11 A à la figure 11 H.

Le procédé comprend avantageusement une étape de mise en place d'au moins un cavalier 4 sur la traverse supérieure 8. Préférentiellement, une pluralité de cavaliers 4 est mise en place, à titre d'exemple cinq cavaliers sont mis en place. Selon une possibilité, les cavaliers 4 sont mis en place par la solidarisation d'une bride inférieure 6 et d'une bride supérieure 5. Avantageusement, une vis 7 est mise en place dans l'ouverture circulaire 14 de chacune des brides inférieure 6 et supérieure 5. Préférentiellement, les cavaliers 4 ne sont pas bloqués, c'est-à-dire qu'ils peuvent encore être déplacés par coulissement le long de la traverse 8. Avantageusement, cette étape est réalisée pour chaque traverse et leurs positionnements sont avantageusement définis par les tôles obturations 46. L'utilisation des tôles d'obturations 46 permet d'assurer le serrage des cavaliers 4 dès leur positionnement sans attendre la mise en regard d'un peigne 1,2. Préférentiellement, la mise en place de la séparation selon l'invention dans une cage d'ascenseur débute par la mise en place de cavalier 4 sur la traverse supérieure 8 la plus haute dans la cage d'ascenseur 44.

Le procédé comprend avantageusement une étape de fixation d'un peigne supérieur 1 sur la traverse supérieure 8. Avantageusement, le peigne supérieur 1 est agencé sur la bride inférieure 6 de sorte à pourvoir supporter le panneau de grillage 3. Le peigne supérieur 1 est fixé au cavalier 4 par la vis 7 dépassant de chaque cavalier 4 et qui est introduite dans l'ouverture circulaire 20 de la base 17 du peigne. Dans le cas où les tôles d'obturation 46 ne sont pas utilisées, les ouvertures circulaires 20 étant déjà formées sur le peigne, les cavaliers 4 sont déplacés sur la traverse 8 pour permettre la mise en regard des vis 7 de chaque cavalier 4 et des ouvertures circulaires 20 ; Le peigne et les cavaliers 4 sont ensuite bloqués.

Le procédé comprend avantageusement une étape de mise en place d'au moins un cavalier 4 sur la traverse inférieure 9. Préférentiellement, une pluralité de cavaliers 4 est mise en place, à titre d'exemple cinq cavaliers sont mis en place. Selon une possibilité, les cavaliers 4 sont mis en place par la solidarisation d'une bride inférieure 6 est d'une bride supérieure 5. Avantageusement, une vis 7 est mise en place en ouverture circulaire 14 de chacune des brides inférieure 6 et supérieure 5. Préférentiellement, les cavaliers ne sont pas bloqués, c'est-à-dire qu'ils peuvent encore être déplacés par coulissement le long de la traverse 9. Avantageusement, une tôle d'obturation 46 est agencée sur les cavaliers 4 pour permettre leur positionnement puis leur serrage en position. Avantageusement, cette étape est réalisée pour la traverse directement en dessous de la traverse supérieure précédemment citée et sur laquelle vient d'être mis en place les cavaliers 4. Avantageusement, cette étape est réalisée pour chaque traverse inférieure de la cage d'ascenseur.

Avantageusement, le procédé comprend une étape de fixation du peigne inférieur 2 sur la traverse inférieure 9. Avantageusement, le peigne inférieur 2 est agencé sur la bride supérieure 5 de sorte à former le peigne inférieur 2 d'un panneau de grillage 3. Le peigne inférieur 2 est fixé au cavalier 4 par la vis 7 dépassant de chaque cavalier 4 et qui est introduite dans l'ouverture circulaire 20 de la base 17 du peigne. Dans le cas où une tôle d'obturation 46 n'est pas utilisée, et que les cavaliers ne sont pas fixés en position ; des ouvertures circulaires 20étant déjà formées sur le peigne, les cavaliers 4 sont déplacés sur la traverse 9 pour permettre la mise en regard des vis 7 de chaque cavalier 4 et des ouvertures circulaires 20.

Selon une possibilité, le procédé comprend une étape de la mesure de la distance entre la traverse supérieure 8 et la traverse inférieure 9. Préférentiellement, le procédé comprend une étape d'ajustement de la hauteur du panneau de grillage 3 à la distance entre la traverse supérieure 8 et la traverse inférieure 9. ,

Avantageusement, le procédé comprend une étape de mise en place des panneaux de grillage 3. Un panneau de grillage 3 est suspendu au peigne supérieur 1, plus précisément aux crochets 16.

Le panneau de grillage 3 est fixé au peigne inférieur 2.

La tension du panneau de grillage 3 est assurée par le serrage du peigne inférieur 2 via les vis 7. Cette étape de serrage permet également de mettre en tension le panneau de grillage entre la traverse supérieure 8 et la traverse inférieure 9. Éventuellement, pour s'assurer d'en d'une tension satisfaisante le peigne inférieur 2 peut-être crocheté sur une rangée de mailles supérieure du panneau de grillage 3. Ce serrage assure également le positionnement du panneau de grillage 3 dans le plan longitudinal de la traverse, plus spécifiquement dans le plan médian 67 de celle-ci.

La séparation selon l'invention est ainsi tendue entre la traverse supérieure 8 et la traverse inférieure 9 de manière satisfaisante robuste et rapide.

Selon une possibilité préférée, le peigne 1,2 est de longueur identique à celle de la traverse 8,9 et à la longueur sur laquelle un, ou des panneaux, de grillage 3 doit être agencé. Selon une autre possibilité, le peigne 1,2 et de longueur inférieure à celle de la traverse 8,9 et inférieur à la longueur sur laquelle un panneau, ou des panneaux, de grillage doit être agencés. Selon cette possibilité, plusieurs peignes 1,2 sont agencés les uns à la suite des autres le long de l'axe longitudinal 38 de la traverse 8,9.

Selon une possibilité, le panneau de grillage 3 et de largeur inférieure à la longueur de la traverse 8,9 devant être sécurisée, il est alors nécessaire de placer plusieurs panneaux de grillage 3 les uns à côté des autres selon l'axe longitudinal 38 de la traverse 8,9. Préférentiellement, les deux panneaux de grillage 3 sont alors superposés au moins par une rangée de mailles 36.

Selon un mode de réalisation non illustré, le procédé comprend la fixation d'une bride centrale 21. La bride centrale 21 est fixée sur un guide d'ascenseur 40 et permet la fixation d'un panneau de grillage 3. A titre d'exemple, une bride centrale 21 comprend une première équerre 22 et une deuxième équerre 23 fixées l'une à l'autre pour former un U. Préférentiellement, la première équerre 22 et le deuxième équerre 23 sont identiques. La première équerre 22 comprend un premier pan 25 comprenant au moins une, préférentiellement deux ouvertures longitudinales 24 et un deuxième pan 26 recevant au moins une ouverture permettant le passage de moyens de fixation 29 de type vis, tiges filetées, écrou etc. La deuxième équerre 23 comprend un premier pan 27 et un deuxième pan 28.

La première équerre 22 et la deuxième équerre 23 sont solidarisés l'une à l'autre respectivement par le premier pan 27 de la deuxième équerre 23 et le deuxième pan 26 de la première équerre 22. Le deuxième pan 28 de la deuxième équerre 23 est destiné à être fixé au guide d'ascenseur 40, par exemple par des crochets de fixation 30 solidarisées à la bride 21 par des écrous 29 et configurés pour coopérer avec des rails du guide d'ascenseur 40. Le premier pan 25 de la première équerre 22 est destiné à être en contact du panneau de grillage 3. Les moyens de fixation sont ensuite positionnés de sorte à maintenir le grillage 3 par leur passage dans les ouvertures longitudinales 24.

Selon une autre possibilité, la bride centrale 21 est telle que représentée aux figures 8, 17 et 18, les deux équerres étant alors disposées préférentiellement en une forme de S. selon cette possibilité, la bride centrale 21 comprend une première équerre 22 et une deuxième équerre 23 fixées l'une à l'autre pour former un S. Préférentiellement, la première équerre 22 et la deuxième équerre 23 sont différentes. La première équerre 22 comprend un premier pan 25 comprenant une pluralité d'encoches 48 et un deuxième pan 26 recevant au moins une ouverture permettant le passage de moyens de fixation 29 de type vis, tiges filetées, écrou etc. La deuxième équerre 23 comprend un premier pan 27 et un deuxième pan 28.

La première équerre 22 et la deuxième équerre 23 sont solidarisées l'une à l'autre respectivement par le premier pan 27 de la deuxième équerre 23 et le deuxième pan 26 de la première équerre 22. Le deuxième pan 28 de la deuxième équerre 23 est destiné à être fixé au guide d'ascenseur 40, par exemple par des crochets de fixation 30 solidarisées à Ia bride 21 par des écrous 29 et configurés pour coopérer avec des rails du guide d'ascenseur 40. Le premier pan 25 de la première équerre 22 est destiné à être en contact du panneau de grillage 3. Les moyens de fixation, de type rivets 49 sont ensuite positionnés de sorte à maintenir le panneau de grillage 3. Le premier pan 27 de la deuxième équerre 23 comprend des ouvertures 24 destinées à recevoir les moyens de fixation 29 traversant la première équerre 22 et la deuxième équerre 23.

Selon un mode de réalisation, le procédé comprend la fixation d'une, ou plusieurs, bride latérale 31. La bride latérale 31 est fixée sur une paroi latérale 37 de la cage d'ascenseur. Selon un mode de réalisation, la bride latérale 31 comprend un premier pan 32 et un deuxième pan 33 formant avantageusement en angle droit de type équerre. Le premier pan 32 comprend une, préférentiellement des trous 34 . Le premier pan 32 est destiné à être en contact du panneau de grillage 3 et à permettre la fixation de celui-ci sur la bride latérale 31 grâce à des moyens de fixation traversant les trous 34 et venant fixer le panneau de grillage 3. Le deuxième pan 33 est destiné à être en contact avec la paroi 37 de la cage d'ascenseur. Le deuxième pan 33 comprend avantageusement des moyens de fixation 35 permettant sa fixation sur la paroi.

Il est également prévu que la séparation selon l'invention puisse être fixée dans le fond de la cage d'ascenseur 44 également dénommé fond de fosse 41, au niveau de laquelle il n'y a pas de traverse. Telle qu'illustrée à la figure 15, un peigne 1,2 est fixé en partie inférieure d'un panneau de grillage 3, le peigne est ensuite fixé par une tige filetée 42 directement dans le fond de fosse 41.

Selon un autre mode de réalisation, en fond de fosse 41, la séparation comprend un panneau de grillage 3 fixé à un peigne en partie supérieure et sans nécessiter de fixation d'une tige filetée 42 dans le fond de fosse 41. La séparation selon l'invention comprend une tôle de fermeture 53. La tôle de fermeture 53 comprend une patte 56 comprenant un trou 55, un corps 57 s'étendant longitudinalement depuis la patte 56 et une pince de serrage 58 agencée sur le corps 57 à une extrémité opposée à l'extrémité recevant la patte 56. La pince de serrage 58 et la patte 56 s'étendent avantageusement depuis le corps 57 dans des directions opposées. La tôle de fermeture 53 comprend avantageusement un retour latéral ou deux retours latéraux 54 de part et d'autre du corps agencés s'étendant dans l'axe du corps dans un plan perpendiculaire audit corps 57. La tôle de fermeture 53 est avantageusement destinée être fixée au boulon 7 du cavalier 6, préférentiellement en avant du peigne 2 c'est-à-dire parallèlement au pan 18 du peigne, et s'étendant parallèlement au panneau de grillage 3. Le boulon 7 est avantageusement fixé dans le trou 55 et le corps 57 s'étend parallèlement au panneau de grillage 3. La pince de serrage 58 est configurée pour s'enchâsser dans le panneau de grillage 3 de sorte à permettre le serrage de la tôle de fermeture 53 sur le panneau de grillage 3 assurant une rigidification du panneau de grillage 3 et son maintien en position pour respecter les normes de sécurité.

Selon une possibilité, la séparation selon l'invention comprend une tôle d'obturation 46 qui peut être rajoutée sur le panneau de grillage 3 notamment à proximité du peigne inférieur 2 de sorte à recouvrir un éventuel espace entre le peigne inférieur 2 et le cavalier 4. Cet espace entre le peigne inférieur 2 et le cavalier 4 peut-être présent en fonction de la tension exercée sur le panneau de grillage 3 par le serrage du peigne inférieur sur le cavalier 4. Il peut être alors nécessaire de recouvrir cet espace pour respecter les normes de sécurité.

Selon une possibilité, la séparation selon l'invention comprend une tôle perforée 47 qui peut être fixée sur le panneau de grillage 3, notamment à proximité des parties mobiles les plus proches de la cabine, de sorte à sécuriser les zones ou la distance entre la partie mobile et une partie fixe serait inférieure à 140 mm. Cette tôle est avantageusement fixée par des rivets Pop et rondelle directement au panneau de grillage 3. Il peut être alors nécessaire de recouvrir cette tôle complémentaire pour respecter les normes de sécurité.

### LISTE DES REFERENCES

1. Peigne supérieur
2. Peigne inférieur
3. Panneau de grillage
4. Cavalier
5. Bride supérieure
6. Bride inférieure
7. Vis
8. Traverse supérieure
9. Traverse inférieure
10. Base de la bride
11. Portion latérale de la bride
12. Pattes de fixation de la bride
13. Passage
14. Ouverture circulaire
15. Axe longitudinal
16. Crochet
17. Base
18. Pan
19. Encoche
20. Ouverture circulaire
21. Bride centrale
22. Première équerre
23. Deuxième équerre
24. Ouverture longitudinale
25. Premier pan
26. Deuxième pan
27. Premier pan
28. Deuxième pan
29. Ecrou
30. Crochet de fixation
31. Bride latérale
32. Premier pan
33. Deuxième pan
34. Ouverture
35. Vis
36. Superposition
37. Paroi latérale une cage d'ascenseur
38. Axe longitudinal de la traverse
39. Écrou
40. Guide d'ascenseur
41. Fond de fosse
42. Tige filetée
43. Cabine d'ascenseur
44. Cage d'ascenseur
45. Gaine d'ascenseur
46. Tôle d'obturation
47. Tôle perforée
48. Encoches
49. rivets
50. Angle du crochet
51. Extrémité du crochet
52. Direction horizontale
53. Tôle de fermeture
54. Retour latéral
55. Trou
56. Patte
57. Corps
58. Pince de serrage
59. Bride complète
60. Plaque
61. Ouverture plaque
62. Traverse intermédiaire
63. Angle
64. Plaque métallique
65. Pattes de fixation
66. Encoches
67. Plan médian traverse

## Revendications

1. Séparation pour cage d'ascenseur (44) en deux gaines (45) adjacentes comprenant au moins un panneau de grillage (3) destiné à être agencé entre une traverse supérieure (8) et une traverse inférieure (9) espacées l'une de l'autre et s'étendent perpendiculairement à un guide d'ascenseur (40) s'étendant verticalement dans la cage d'ascenseur (44) **caractérisé en ce que** la séparation comprend des moyens de mises en tension d'au moins un panneau de grillage (3) entre la traverse supérieure (8) et la traverse inférieure (9) comprenant un peigne supérieur (1) fixé à la traverse supérieure (8) et un peigne inférieur (2) fixé à la traverse inférieure (9).

2. Séparation selon la revendication précédente dans laquelle le peigne (1,2) est formé d'un profilé s'étendant suivant un axe longitudinal (15) et comprend avantageusement une pluralité de crochets (16) configurés pour coopérer avec le panneau de grillage (3).

3. Séparation selon la revendication précédente dans laquelle les crochets (16) sont espacés par des encoches (19), les crochets (16) et les encoches (19) ayant une largeur identique.

4. Séparation selon l'une quelconque des deux revendications précédentes dans laquelle les crochets (16) sont formés en porte-à-faux par rapport à une base (18), le peigne (1,2) comprend un pan (18) s'étendant depuis la base (17) dans un plan incliné, préférentiellement perpendiculaire, au plan de la base (17).

5. Séparation selon l'une quelconque des trois revendications précédentes dans laquelle les crochets (16) du peigne (1,2) sont formés par une patte recourbée présentant un angle (50) intérieur formé entre une direction horizontale (52) et l'extrémité (51) du crochet (16) est compris entre 110° et 140°préférentiellement de l'ordre de 120°.

6. Séparation selon l'une quelconque des revendications précédentes dans laquelle les moyens de tension comprennent au moins un cavalier (4) configuré pour être fixé sur la traverse supérieure (8) et au moins un cavalier (4) configuré pour être fixé sur la traverse inférieure (9).

7. Séparation selon la revendication précédente dans laquelle le cavalier comprend une première pièce et une deuxième pièce configurées pour être fixées l'une à l'autre et pour au moins à elle deux encercler la section transversale d'une traverse (8,9)

8. Séparation selon la revendication précédente dans laquelle la première pièce est une bride supérieure (5) agencée sur le dessus de la traverse (8,9) et la deuxième pièce est une bride inférieure (6) est agencée sur le dessous de la traverse (8,9).

9. Séparation selon la revendication 7 dans laquelle la première pièce est une bride complète (59) et la deuxième pièce est une plaque (60), la première pièce et ta deuxième pièce sont configurées pour être fixées l'une à l'autre.

10. Séparation selon l'une quelconque des revendications 8 à 9 comprenant une tôle d'obturation (46) fixée entre la bride supérieure (5) et/ou inférieure (6) et le peigne supérieur (1) ou inférieur (2), la tôle d'obturation (46) étant positionnée entre le peigne supérieur (1) ou inférieur (2), et le panneau de grillage (3).

11. Séparation selon l'une quelconque des revendications 8 à 10 dans laquelle la bride supérieure (5), la bride inférieure (6) comprennent chacune une ouverture circulaire (14) formée sur une base (10) et/ou la bride complète (59) comprend une ouverture circulaire (14) sur chaque portion latérale (11), le peigne supérieur (1) et le peigne inférieur (2) comprennent au moins une ouverture circulaire (20) formée sur la base (17), l'ouverture circulaire (14) de la bride (5,6) et l'ouverture circulaire (20) de la base (17) du peigne (1,2) sont agencées en regard de sorte à permettre le passage d'une fixation au travers successivement de l'ouverture circulaire (14 )et de l'ouverture circulaire (20).

12. Séparation selon l'une quelconque des revendications précédentes comprenant une traverse intermédiaire (62) agencée entre une traverse supérieure (8) ou inférieure (9) et un peigne supérieur (1) ou inférieur (2).

13. Séparation selon l'une quelconque des revendications précédentes comprenant une tôle de fermeture (53) comprenant un corps (57) s'étendant longitudinalement, une patte (56) s'étendant transversalement au corps depuis une extrémité longitudinale dudit corps et une pince de serrage (58) s'étendant transversalement au corps (57) dans une direction opposée à la patte (56) depuis une extrémité longitudinale opposée dudit corps (57).
